# FASCICULE DE BREVET EUROPEEN

(11) **EP 0 003 471 B1**
(45) Date de publication et mention de la délivrance du brevet: **15.04.1981**
(21) Numéro de dépôt: 79870001.9
(22) Date de dépôt: 17.01.1979
(51) Int. Cl.: F24D 19/02

(54) **Support vertical d'un élément de radiateur**
Vertikale Wandhalterung für ein Radiatorelement
Vertical support for a radiator element

(30) Priorité: 19.01.1978 BE 184424
(43) Date de publication de la demande: 08.08.1979
(73) Titulaire: AGA RADIATOREN B.V., 6360 AA Nuth (NL)
(72) Inventeur: Beckwee, Leon Fr., B-1790 Hekelgem (BE)
(74) Mandataire: Kellens, Georges E.

## Description

La présente invention est relative à un support rigide vertical facilitant l'accrochage d'un élément de radiateur d'une installation de chauffage contre un mur ou autre paroi verticale du bâtiment.

L'élément de radiateur plat du type actuellement le plus utilisé, présente à la fois à son extrémité longitudinale horizontale supérieure comme inférieure, sur une hauteur d'environ un centimètre, une partie plate, amincie par rapport à son corps, formant une nervure d'une épaisseur équivalente à celle des deux parois le constituant ; pour l'accrocher, on utilise des supports plats ou profilés métalliques que l'on fixe verticalement au mur, à leur partie centrale, et qui comportent une partie inférieure s'écartant du mur et pourvue, près de son extrémité, d'une encoche tournée vers le haut, réalisée généralement par une première et une deuxième pliure ; c'est dans cette encoche, ayant plus ou moins la forme d'une rainure arrondie, que l'on pose la nervure inférieure de l'élément radiateur.

Actuellement, pour le tenir par le haut, on utilise pour chaque support une pièce complémentaire rigide pourvue d'une encoche tournée vers le bas qui viendra prendre sur la nervure supérieure de l'élément de radiateur ; cette pièce est fixée au support de différentes manières, par exemple, la partie supérieure du support s'écarte du mur pour former une patte plus ou moins horizontale, sur laquelle on viendra fixer la pièce complémentaire, ou encore celle-ci est pourvue d'un retour vertical venant glisser sur ou dans le support pour y être fixé à cet endroit. Ce genre de dispositif comporte essentiellement, comme inconvénient, que l'on ne peut procéder à la fixation de la pièce complémentaire au support qu'après que celle-ci ait été placée sur la nervure supérieure de l'élément de radiateur, et il y a donc lieu de tenir celui-ci pendant toute l'opération de fixation. Dans le cas où l'élément de radiateur doit être placé sous une tablette, il n'est pas possible de fixer par le haut la pièce complémentaire sans devoir retirer la tablette.

La présente invention remédie à ces inconvénients ; à cet effet, selon celle-ci, le support vertical rigide fixé au mur ou autre paroi verticale d'un bâtiment, pour l'accrochage d'éléments de radiateur, support, dont de manière connue, l'extrémité inférieure s'écarte du mur et se termine par une encoche tournée vers le haut, en forme de rainure incurvée, et servant à y poser l'extrémité longitudinale inférieure de l'élément de radiateur et dont, également de manière connue, l'extrémité supérieure de ce support se termine par une lame d'acier flexible, prolongeant le support vers le haut et s'en écartant et finalement terminée par une partie en forme générale de U renversé permettant de tenir l'extrémité longitudinale supérieure de l'élément de radiateur. Le support est caractérisé en ce que la lame d'acier est solidarisée ou solidaire du support avant le placement de l'élément de radiateur et que la partie terminale, en forme générale de U renversé, comporte une dernière branche plus courte que la première.

Au moyen d'un support rigide auquel est solidarisé à sa partie supérieure une lame d'acier flexible ainsi conformée, il suffit, après avoir posé l'élément de radiateur que l'on tient légèrement de biais dans l'encoche inférieure des supports, d'ensuite le rabattre vers l'aplomb ; l'extrémité supérieure longitudinale horizontale de l'élément radiateur vient buter contre la dernière branche du U renversé de la lame d'acier et pousser celle-ci vers le haut et l'arrière de sorte qu'à un certain moment l'extrémité de la dernière branche de U surmonte et dépasse l'extrémité de l'élément de radiateur et, par effet de ressort, la partie en U renversé vient prendre à cheval sur ladite extrémité ; dès lors, l'élément de radiateur est parfaitement tenu et ce sans qu'il soit encore nécessaire de se livrer à une quelconque opération de fixation comme avec les dispositifs actuellement connus.

Afin de mieux comprendre l'invention, on la décrit maintenant par rapport à un dessin qui représente de manière exemplative et non limitative ;
à la figure 1, une vue latérale d'un support, de type connu, perfectionné selon l'invention, garni d'un élément de radiateur ;
à la figure 2, une vue latérale agrandie de la lame d'acier ;
à la figure 3, une vue latérale d'une variante de réalisation de la partie terminale de la lame d'acier ;
à la figure 4, une vue latérale d'une autre variante de la partie terminale de la lame d'acier.

En se référant à ces figures, on a représenté par 1 un élément de radiateur, par 2 sa nervure longitudinale horizontale inférieure, par 3 sa nervure longitudinale horizontale supérieure, par 4 un support vertical de type connu dont la partie médiane 4a est fixée contre un mur (non représenté), par 4b la partie inférieure du support s'écartant du mur et terminée par une encoche 5 tournée vers le haut, par 4c la partie supérieure du support s'écartant du mur, dans l'exemple choisi horizontalement ; c'est sur cette partie 4c formant patte rigide que l'on solidarise la partie parallèle 6 de la lame d'acier flexible au moyen, comme représenté, d'une vis droite 7 passant au travers de la patte 4c et la partie 6 de la lame ; cette vis 7 est tenue par un écrou 8 afin de bien bloquer la partie 6 de la lame d'acier sur la patte 4c. Afin d'empêcher tout mouvement horizontal de la lame, on peut prévoir que la patte 4c comporte des rebords latéraux 9 entre lesquels est glissée la partie arrière 6 de la lame d'acier. Bien entendu, d'autres modes de fixation peuvent être envisagés.

La lame d'acier, outre cette première partie horizontale 6, est conformée de manière à comporter ensuite une partie verticale 10, puis une partie horizontale 11 et enfin une partie terminale 12 en forme de U renversé (figure 2), la première branche 12a plus longue que la dernière branche 12b de sorte qu'après que la nervure supérieure 3 ait buté contre la branche 12b et soulevé le U renversé 12, elle ne puisse pas dépasser la branche 12a butant inévitablement contre celle-ci.

Afin de faciliter le soulèvement du U renversé 12, la branche 12b est ramenée légèrement vers l'autre ; par ailleurs, la distance intérieure entre la pointe de la branche 12b et l'autre branche 12a est quasi équivalente à l'épaisseur de la nervure 3 de l'élément de radiateur de manière à assurer une bonne tenue de celui-ci.

Si, comme représentée à la figure 2, la lame d'acier et en particulier sa partie terminale 12 présente des parties 10, 11, 12a, 12b plus ou moins rectilignes, on peut prévoir des parties beaucoup plus arrondies (figure 3), la branche 12b pouvant se terminer par un butoir 13 (figure 4).

Bien entendu, l'invention n'est pas limitée à la forme de réalisation décrite et représentée et l'on ne sortirait pas de son cadre en y apportant des modifications, notamment en ne prévoyant pas les parties 10 et 11 à la lame d'acier mais dans ce cas il y aurait moins de possibilités de soulèvement du U renversé 12, mais à l'inverse, on pourrait en prévoir plus de deux ; d'autre part, la fixation de la lame d'acier pourrait se faire à l'arrière, par une partie arrière verticale permettant à la lame d'acier de venir directement sur la partie verticale du support 4.

Le système décrit convient pour un radiateur constitué par un seul élément plat 1 ou plusieurs éléments plats 1 en parallèle solidaires les uns des autres, la fixation n'étant réalisée toutefois que sur l'élément plat voisin du mur.

Afin de faciliter le décrochage éventuel du radiateur, on peut prévoir sur une partie horizontale (par exemple partie 11) un trou (non représenté) permettant d'y introduire une pointe ou extrémité d'un tourne-vis de sorte à pouvoir dégager la lame d'acier et en particulier la dernière partie en U renversé 12 de la pointe 3 de l'élément de radiateur 1, de sorte à ne pas devoir poser la pointe ou l'extrémité d'un tourne-vis en-dessous de la partie 12b de la lame d'acier, ce qui viendrait à détériorer la peinture de l'élément de radiateur 1 au niveau de la pointe 3.

Si le perfectionnement est particulièrement destiné à un élément radiateur du type plat, muni ou non d'un convecteur, on peut également envisager son utilisation pour un élément de radiateur du type à colonnes ; il suffit en effet, de prévoir une branche médiane, du U renversé de la lame d'acier, d'une dimension plus importante et éventuellement arrondie, et ce en face d'une encoche également plus large, et arrondie à l'extrémité inférieure du support.

Si comme indiqué ci-dessus, le placement de la pointe 3 de l'élément de radiateur en-dessous de la partie 12 de la lame d'acier peut se faire automatiquement, on envisage également de soulever, au moyen d'un outil, cette partie 12 pour placer la pointe 3 de l'élément de radiateur de sorte à pouvoir réduire, par exemple pour des raisons d'esthétique la dimension de la lame d'acier.

Si généralement le support rigide sera métallique, on peut aussi le prévoir en d'autres matières, et par exemple synthétique de la famille des plastiques ; ce pourrait être en particulier le cas de la patte 4c qui pourrait être un élément indépendant du reste du support.

## Revendications

1. Support rigide vertical fixé au mur ou autre paroi verticale d'un bâtiment, pour l'accrochage d'éléments de radiateur ; support (4), dont de manière connue, l'extrémité inférieure (4b) s'écarte du mur et se termine par une encoche (5) tournée vers le haut, en forme de rainure incurvée, et servant à y poser l'extrémité (2) longitudinale inférieure de l'élément de radiateur (1) et dont, également de manière connue, l'extrémité supérieure de ce support se termine par une lame d'acier (6, 10, 11, 12) flexible, prolongeant le support vers le haut et s'en écartant et finalement terminée par une partie (12) en forme générale de U renversé permettant de tenir l'extrémité (3) longitudinale supérieure de l'élément de radiateur (1) et caractérisé en ce que la lame d'acier est solidarisée ou solidaire du support (4) avant le placement de l'élément de radiateur (1) et que la partie terminale (12), en forme générale de U renversé, comporte une dernière branche (12b) plus courte que la première (12a).

2. Support selon la revendication 1, caractérisé en ce que la lame d'acier (6, 10, 11, 12) comporte successivement une partie (6) horizontale, une partie (10) verticale et à nouveau une partie (11) horizontale et une partie (12) en forme générale de U renversé dont la branche (12b) est ramenée vers la branche (12a).

3. Support selon l'une quelconque des revendications 1 et 2, caractérisé en ce que le support comporte une patte (4c) s'écartant horizontalement du mur, patte pourvue de rebords (9) latéraux entre lesquels est glissée la partie arrière (6) de la lame d'acier flexible.

4. Support selon l'une quelconque des revendications 1 à 3, caractérisé en ce que la partie terminale 12 en U de la lame d'acier est arrondie.

5. Support selon l'une quelconque des revendications 1 à 4, caractérisé en ce qu'une partie horizontale de la lame d'acier est pourvue d'un trou permettant d'y introduire une pointe, ou l'extrémité d'un tournevis.

## Claims

1. Vertical rigid support to be fixed to a wall or to another vertical partition element in a building for hooking a radiator element, the lower end (4b) of said support (4) raising remote from the wall or other partition element in a well known manner and ending with an upward opening notch (5) in form of an incurved groove provided for receiving the lower longitudinal end (2) of the radiator element (1), and the upper part of said support (4) ending also in a well known manner with a flexible steel plate (6, 10, 11, 12) forming an upward extension of the support that deviates from the latter and ends with a generally inverted U-shaped portion (12) designed for maintaining the upper longitudinal end (3) of the radiator element (1), the support being characterized in that the steel plate is integral or made integral with the support (4) before the radiator element (1) being mounted and the generally inverted U-shaped end portion (12) ends with a flange (12b) that is shorter than the first one (12a).

2. Support according to claim 1, characterized in that said steel plate (6, 10, 11, 12) comprises successively an horizontal portion (6), a vertical portion (10), anew an horizontal portion (11) and a generally inverted U-shaped portion (12) the flange (12b) of which deviates toward flange (12a).

3. Support according to one or the other of claims 1 and 2, characterized in that the support is provided with a flange (4c) that extends horizontally away from the wall or other partition element and is provided with lateral edges (9) between which the rear portion (6) of the flexible steel plate is in sliding engagement.

4. Support according to anyone of claims 1 to 3, characterized in that the inverted U-shaped portion (12) of the steel plate is rounded.

5. Support according to anyone of claims 1 to 4, characterized in that an horizontal portion of the steel plate is provided with a hole designed to receive a point or the tip of a screwdriver.

## Patentansprüche

1. Vorrichtung zur Vertikalbefestigung von Heizkörper-Elementen an Mauern oder anderen vertikalen Gebäudeflächen mit einer starren Stütze, deren unterer Teil zur Aufnahme des unteren Teils des Heizkörpers in einem Abstand von der haltenden Wandfläche ein konkav nach oben gebogenes Stützenteil aufweist und deren oberer, sich von der Wand hinwegerstreckender Teil zur Aufnahme des oberen Teils des Heizkörpers in einem im wesentlichen umgekehrt-u-förmigen, federelastischen Flachstahlteil endet, dadurch gekennzeichnet, daß schon vor der Anbringung des Heizkörpers (1) die Flachfeder (6, 10, 11, 12) mit der Stütze (4) einstückig ist und daß ihr umgekehrt-u-förmiger Endteil (12) in einem Endschenkel (12b) ausläuft, der kürzer ist als der vorangehende Erstschenkel (12a).

2. Vorrichtung nach Anspruch 1, dadurch gekennzeichnet, daß die Flachfeder (6, 10, 11, 12) nacheinander einen ersten horizontalen Teil (6), einen vertikalen Teil (10), einen weiteren horizontalen Teil (11) und einen im wesentlichen umgekehrt-u-förmigen Teil (12) aufweist, dessen Endschenkel (12b) gegen den Erstschenkel (12a) herangeführt ist.

3. Vorrichtung nach einem der Ansprüche 1 oder 2, dadurch gekennzeichnet, daß die Stütze (4) eine sich horizontal von dem Wandteil hinwegerstreckende Tatze (4c) umfaßt, die mit einem seitlichen Einsprung (9) zur Aufnahme des Anfangsteiles (6) der Flachfeder (6, 10, 11, 12) versehen ist.

4. Vorrichtung nach einem oder mehreren der Ansprüche 1 bis 3, dadurch gekennzeichnet, daß der u-förmige Endteil (12) der Flachfeder (6, 10, 11, 12) abgerundet ist.

5. Vorrichtung nach einem oder mehreren der Ansprüche 1 bis 4, dadurch gekennzeichnet, daß einer der Horizontalteile (6, 11) der Flachfeder (6, 10, 11, 12) mit einem Loch versehen ist, welches die Aufnahme eines Durchschlags oder einer Schraubendreherspitze gestattet.
